# EUROPÄISCHE PATENTSCHRIFT

(11) **EP 0 618 153 B1**
(45) Veröffentlichungstag und Bekanntmachung des Hinweises auf die Patenterteilung: **09.07.1997**
(21) Anmeldenummer: 93105508.1
(22) Anmeldetag: 02.04.1993
(51) Int. Cl.: B65D 88/12, B65F 1/00

(54) **Austauschbarer, kippbarer, stapelbarer Transportbehälter für unterschiedlich fliessfähiges und/oder schüttfähiges Gut wie Schutt, Abfall und dergleichen**
Interchangeable, tiltable, stackable container for differently flowable and/or pourable materials such as rubbish, refuse or the like
Conteneur interchangeable, basculant, superposable pour matériaux en vrac coulables ou déversables comme des décombres, des déchets ou analogue

(43) Veröffentlichungstag der Anmeldung: 05.10.1994
(73) Patentinhaber: F + E Gesellschaft für Vermittlung und Entwicklung von Forschungsleistungen mbH, 10625 Berlin (DE)
(72) Erfinder: Kasischke, Michael, W-1000 Berlin 62 (DE)
(74) Vertreter: Hoffmann, Klaus-Dieter, Dipl.-Ing.

(56) Entgegenhaltungen:
- EP-A- 0 368 077
- DE-A- 2 223 650
- DE-A- 3 110 112
- DE-A- 3 805 375
- US-A- 1 694 912
- US-A- 4 975 019

## Beschreibung

Die Erfindung betrifft einen Transportbehälter nach dem Oberbegriff des Patentanspruchs 1.

Transportbehälter oder Container, die als Muldenbehälter ausgebildet sind und den Bestimmungen der DIN 30 720 entsprechen, werden zur Entsorgung in städtischen und ländlichen Siedlungs- und Neubaugebieten verwendet. Diese Transportbehälter unterscheiden sich im wesentlichen durch die unterschiedlichen Aufnahmesysteme, mit denen sie mit einem Transportfahrzeug in Eingriff stehen.

Aus der DE 31 10 112 A1 ist ein offener stapelbarer Müllbehälter zum Transport durch Mülltransportwagen mit wageneigenem Ladegerät bekannt.

Aus der DE 38 05 375 C2 ist weiterhin ein gattungsgemäßer Transportbehälter für Absetzkipper, insbesondere Teleskop-Absetzkipper bekannt. In einem solchen Transportbehälter können die unterschiedlichsten Abfallarten vermischt aufgenommen werden.

Die Novellierung der Abfallverordnung bedingt jedoch, Abfallgemische zu vermeiden, Abfallkomponenten getrennt zu sammeln und diese möglichst der Wiederverwertung zu zuführen.

Diesem Problem haben sich die Recyclingbetriebe mittels Sortieranlagen gestellt. Hier wird mit verhältnismäßig hohem technischen und manuellen Aufwand getrennt, was zuvor beim Füllen der Container vermischt worden ist.

Um diese aufwendige Vorgehensweise zu vermeiden, können beim Abfallerzeuger mehrere Transportbehälter aufgestellt werden. Die Verwendung mehrerer Transportbehälter verlängert jedoch deren Standzeiten erheblich. Auch ist nicht immer die erforderliche Standfläche für mehrere Transportbehälter vorhanden.

Der Erfindung liegt daher die Aufgabe zugrunde, einen gattungsgemäßen Transportbehälter zur Verfügung zu stellen, durch den die oben genannten Nachteile vermieden werden bzw. unterschiedliche Abfallkomponenten getrennt aufgenommen und doch gemeinsam, auch mittels identischer Transportbehälter transportiert werden können.

Diese Aufgabe wird erfindungsgemäß durch die technische Lehre des Patentanspruchs 1 gelöst.

Vorteilhafte Weiterbildungen des erfindungsgemäßen Transbehälters gehen aus den Patentansprüchen 2 bis 7 hervor.

Bei der Baustellenentsorgung fallen z.B. nach Umbauarbeiten die unterschiedlichsten Abfallarten an. Die mengenmäßig größte Fraktion bildet hierbei meistens das abgebrochene inerte Material. Weitere Fraktionen werden z.B. von Holz und Schrott sowie vom Verpackungsmaterial der verwendeten neuen Baustoffen gebildet. Diese Fraktionen können auf der Baustelle in einzelnen Container, z.B. sogenannte Minicontainer gefüllt werden, für die in der Regel die erforderliche Standfläche vorhanden ist und durch die die Standzeiten verringert werden. Derartige Minicontainer werden für gewöhnlich mit Kleinlastwagen mit bis zu 5 t zulässigem Gesamtgewicht einzeln befördert, was die Transportkosten verhältnismäßig hoch macht. Der erfindungsgemäße Transportbehälter, der ein schafft hier durch seine geeignete Koppelbarkeit mit einem Minicontainer ist, entsprechenden Minicontainer Abhilfe. Die Container und das Containeraufnahmesystem am Transportfahrzeug sind so ausgelegt, daß die jeweils mit einer der unterschiedlichen Fraktionen gefüllten Container nach Kopplung mit einem entsprechenden Container mit nur einer einzigen Fahrt in effektiver Weise zu einem Recyclingbetrieb transportiert werden können.

Das Entleeren der Container erfolgt durch Kippen der Einzelcontainer. Container, die mit der gleichen Fraktion gefüllt sind, können im gekoppelten Zustand in einem Kippvorgang entleert werden. Im gekoppelten Zustand lassen sich die Container auch einzeln nacheinander von hinter beginnend kippen.

Die Erfindung wird nun im einzelnen anhand der Zeichnungen erläutert. In diesen sind:
- Fig. 1: eine schematische perspektivische Ansicht des Transportbehälters und
- Fig. 2: eine Seitenansicht zweier gekoppelter Transportbehälter teilweise aufgeschnitten.

Wie insbesondere Fig. 1 verdeutlicht, weist der Transporthälter 1 an seiner ersten Stirnseite 3 eine den Innenraum 2 des Transportbehälters 1 an dieser Stirnseite abschließende Klappe 4 auf, die bündig an dem Boden 6 des Transportbehälters 1 anschließend schwenkbar angeschlagen ist. Anstelle dieser pendelnd gelagerten Klappe 18, die als Auffahrrampe oder als Schüttverlängerung dienen kann, ist in alternativen Ausführungsformen ein Flügeltürpaar oder eine Flügeltür vorgesehen. An der gegenüberliegenden zweiten Stirnfläche 13 ist auch eine Klappe 18 pendelnd gelagert, die sich nur in den Innenraum 2 des Transportbehälters 1 öffnen läßt.

An der Außenfläche 5 des Bodens 6 des Transportbehälters 1 sind senkrecht zu den Stirnseiten 3,13 verlaufenden Standschienen 7 im Abstand von einander vorgesehen, zwischen denen an ihren Enden 8 im Bereich der ersten Stirnseite 3 ein Kipplager 19 vorgesehen ist. An den Enden 20 der Standschienen 7 ist im Bereich der zweiten Stirnseite 13 des Transportbehälters 1 eine Seilaufnahme 21 vorgesehen.

Im Bereich der Stoßkanten 15 der Stirnseiten 3 und 13 und der Seitenflächen 10 des Transportbehälters 1 befinden sich Kupplungselemente 16 bzw. 17, mittels derer, wie insbesondere aus Fig. 2 hervorgeht, der Transportbehälter 1 geeignet mit einem identischen Transportbehälter gekoppelt und mit diesem dann zusammen transportiert werden kann. Der Transportbehälter 1 kann vorteilshafterweise auch mit einem oder mehreren Deckeln 14 ausgerüstet sein, so daß beim Kippen des hinteren Transportbehälters 1 aus dem davor liegenden Transportbehälter kein Ladungsgut über die Klappe fallen kann.

Mittig an der Oberkante 9 jeder Seitenfläche 10 des Transportbehälters 1 ist ein Aufnahmezapfen 11 vorgesehen, der mit einer Siloaufnahme eines BTE-Absetzkippers in Eingriff bringbar ist. An den Seitenflächen 10 des Transportbehälters befindet sich in Nähe des Stirnseiten 3 und 13 jeweils einer eines Paares weiterer Aufnahemzapfen 12, die mit einem Absetzcontainerfahrzeug in Eingriff bringbar sind.

## Patentansprüche

1. Austauschbarer, kippbarer, stapelbarer Transportbehälter für unterschiedlich fließfähiges und / oder Schüttfähiges Gut wie Schutt, Abfall und dergleichen, mit einer eine erste Stirnseite (3) des Transportbehälters abschließenden Klappe (4) und/oder Tür, die bündig an den Boden (6) des Transportbehälters anschließend angeschlagen ist, und mit Standschienen an der Außenfläche des Bodens des Transportbehälters, zwischen denen ein Kipplager (19) vorgesehen ist,
dadurch gekennzeichnet,
daß auch an der gegenüberliegenden zweiten Stirnseite (13) eine Klappe (18) vorgesehen ist, die sich nur in den Innenraum (2) des Transportbehälters (1) öffnen läßt, daß die Stirnseiten (3, 13) Stoßkanten aufweisen, daß im Bereich dieser Stoßkanten (15) der Stirnseiten ( 3 und 13) und der Seitenflächen (10) des Transportbehälters (1) Kupplungselemente (16,17) zur Kopplung mit einem weiteren Transportbehälter vorgesehen sind, und daß das zwischen den Standschienen (7) vorgesehene Kipplager (19) an den Enden der Standschienen (7) im Bereich der ersten Stirnseite (3) vorgesehen ist.

2. Transportbehälter nach Anspruch 1, dadurch gekennzeichnet, daß mittig an der Oberkante (9) jeder Seitenfläche (10) jeweils ein Aufnahmezapfen (11) vorgesehen ist,der mit einer Siloaufnahme eines BTE-Absetzkippers in Eingriff bringbar ist.

3. Transportbehälter nach Anspruch 1 und 2,dadurch gekennzeichnet, daß an den Seitenflächen (10) des Transportbehälters (1) in Nähe dessen Stirnseiten (3 bzw. 13) jeweils ein Paar weiterer Aufnahmezapfen (12) vorgesehen ist, die mit einem Absetzcontainerfahrzeug in Eingriff bringbar sind.

4. Transportbehälter nach Anspruch 1 bis 3,dadurch gekennzeichnet, daß er mit einer Seilabgleitkippervorrichtung ausgerüstet ist.

5. Transportbehälter nach Anspruch 1 bis 4,dadurch gekennzeichnet, daß er mit einem Deckel (14) versehen ist.

6. Transportbehälter nach Anspruch 5, dadurch gekennzeichnet, daß der Deckel 14) ein Faltdeckel ist.

7. Transportbehälter nach Anspruch 1 bis 6,dadurch gekennzeichnet, daß an den Enden (20) der Standschienen (7) im Bereich der zweiten Stirnseite (13) des Transportbehälters (1) eine Seilaufnahme (21) vorgesehen ist.

## Claims

1. Exchangeable, tiltable, stackable transport container for differently flowable and/or dumpable material like rumble, waste and the like with a flap (4) closing a first front side (3) of the transport container and/or door, bounding flush against the bottom (6) of the transport container and with stationary rails at the outer surface of the bottom of the transport container, between which a tilting bearing (19) is provided for,
characterized thereby
that also at the opposite second front side (13) a flap (18) is provided for which can only be opened towards the interior space (2) of the transport container (1), that the front sides (3, 13) have borderings, that in the area of these borderings (15) of the front sides (3 and 13) and the side areas (10) of the transport container (1) coupling elements (16, 17) are provided for coupling with a further transport container and that the tilting bearing (19) provided for between the stationary rails (7) is provided for at the ends of the stationary rails (7) in the area of the first front side (3).

2. Transport container according to claim 1, characterized thereby, that one centering pivot (11) each is provided for in the middle at the top edge (9) of each side area (10) which can be brought in engagement with a silo pick-up of a BTE - tipping container vehicle.

3. Transport container according to claim 1 and 2, characterized thereby, that at the side areas (10) of the transport container (1) close to its front sides (3 respectively 13) one further pair of centering pivots (12) each is provided for, which can be brought in engagement with a tipping container vehicle.

4. Transport container according to claim 1 to 3, characterized thereby, that it is equipped with a rope slide off tipping device.

5. Transport container according to claim 1 and 4, characterized thereby, that it is equipped with a cover (14).

6. Transport container according to claim 5, characterized thereby, that the cover (14) is a folding cover.

7. Transport container according to claim 1 and 6, characterized thereby, that at the ends (20) of the stationary rails (7) in the area of the second front side (13) of the transport container (1) a rope pick-up (21) is provided for.

## Revendications

1. Container échangeable, basculant, empilable pour des matières à fluidité différente et/ou versables tels que décombres, déchets et semblables, avec une trappe (4) fermant un premier côté frontal (3) du container et/ou une porte affleurée au fond (6) du container, et avec des rails de stationnement à la face extérieure du container, entre lesquels est prévu un palier à bascule (19),
caractérisé par le fait
qu'une trappe (18) est également prévue au deuxième côté frontal opposé (13) ne s'ouvrant que vers l'intérieur (2) du container (1), que les côtés frontaux (3, 13) présentent des rebords, que dans le secteur de ces rebords (15) des côtés frontaux (3 et 13) et des faces latérales (10) du container (1) sont prévus des éléments de couplage (16, 17) pour le couplage avec un autre container et que le palier basculant (19) prévu entre les rails de stationnement (7) est prévu aux bouts des rails de stationnement (7) dans le secteur du premier côté frontal (3).

2. Container suivant revendication 1, caractérisé par le fait qu'au centre du bord supérieur (9) de chaque face latérale (10) est prévu respectivement un tourillon récepteur (11) pouvant être engrené avec la prise de silo d'une benne basculante BTE de déversement.

3. Container suivant revendications 1 et 2 caractérisé par le fait que sur les faces latérales (10) du container (1) est prévu respectivement près de ses côtés frontaux (3 et 13) une autre paire de tourillons récepteurs (12) pouvant être engrenés avec un véhicule-container de déversement.

4. Container suivant revendications 1 à 3 caractérisé par le fait qu'il est équipé d'un dispositif basculant d'écoulement à câble.

5. Container suivant revendications 1 à 4 caractérisé par le fait qu'il est muni d'un couvercle (14).

6. Container suivant revendication 5 caractérisé par le fait que le couvercle est en forme de couvercle pliant.

7. Container suivant revendications 1 à 6 caractérisé par le fait qu'aux bouts (20) des rails de stationnement (7) est prévu un dispositif récepteur de câble (21) dans le secteur du deuxième côté frontal (13) du container (1).
